# EUROPÄISCHE PATENTANMELDUNG

(11) **EP 0 519 865 A1**
(43) Veröffentlichungstag der Anmeldung: **23.12.1992**
(21) Anmeldenummer: 92810439.7
(22) Anmeldetag: 09.06.1992
(51) Int. Cl.: B21F 1/00

(54) **Vorrichtung zum Biegen von Draht oder dergleichen**

(30) Priorität: 18.06.1991 CH 1803/91
(71) Anmelder: MAX MITSCHJETA AG, CH-9202 Gossau (CH)
(72) Erfinder: Mitschjeta, Rolf, CH-9202 Gossau (CH); Brühwiler, Franzpeter, CH-9202 Gossau (CH); Künzle, Othmar, CH-9230 Flawil (CH)
(74) Vertreter: Wenger, René

(57) **Zusammenfassung**

Parallel zur Vorschubachse (34) des Drahtes (4) ist ein Biegetisch (7) angeordnet, der um die Vorschubachse (34) drehbar ist. Der Biegetisch trägt einen Revolverkopf (8), der um eine Achse (35) drehbar ist, die zur Vorschubachse (34) im rechten Winkel steht. Im Revolverkopf sind einzelne Biegewerkzeuge (9) drehantreibbar gelagert. Jedes Biegewerkzeug kann mit Hilfe einer pneumatischen Hubvorrichtung in die Biegeebene angehoben werden. Auf diese Weise können innerhalb eines Bearbeitungsvorgangs an einem Biegestück unterschiedliche Biegewerkzeuge sequentiell eingesetzt werden.

## Beschreibung

Die Erfindung betrifft eine Vorrichtung zum Biegen von Draht oder dergleichen gemäss dem Oberbegriff von Anspruch 1. Mit derartigen Vorrichtungen können Biegeteile aus Draht oder dergleichen Halbzeugen mit Biegungen in verschiedenen Richtungen hergestellt werden. Die Biegevorgänge sind dabei automatisiert, so dass ein bestimmtes Biegeteil in Serie hergestellt werden kann.

Das Drehen des Biegetisches um die Vorschubachse ermöglicht ein Biegen auf verschiedenen Biegeebenen. Ausserdem ermöglicht der drehbare Biegetisch ein leichtes Auswerfen des fertigen Biegeteils nach dem Abschluss des Bearbeitungsvorgangs. Ein Nachteil bei bekannten Vorrichtungen besteht darin, dass jeweils nur ein einziges Biegewerkzeug eingesetzt werden kann, das zwar wahlweise eine Biegung in der Biegeebene in zwei Richtungen und in verschiedene Winkel ermöglicht. Der Biegeradius oder die Materialstärke des Biegeteils dürfen jedoch nicht verändert werden. Dazu ist ein Auswechseln des Biegewerkzeugs erforderlich, was mit aufwendigen Umrüstarbeiten verbunden ist.

Es ist daher eine Aufgabe der Erfindung, eine Vorrichtung der eingangs genannten Art zu schaffen, bei der ohne Umrüstarbeiten verschiedene Biegewerkzeuge eingesetzt werden können. Der Wechsel der Biegewerkzeuge soll dabei insbesondere auch innerhalb eines Bearbeitungsvorgangs möglich sein. Diese Aufgabe wird erfindungsgemäss mit einer Vorrichtung gelöst, welche die Merkmale im Anspruch 1 aufweit. Der Revolverkopf kann je nach Durchmesser eine bestimmte Anzahl von Biegewerkzeugen aufnehmen, die ein breites Spektrum der häufigsten Biegungen und Materialstärken abdecken. Da die Biegewerkzeuge mit Hilfe der Hubvorrichtung in die Biegeebene bzw. aus der Biegeebene verschiebbar sind, kann die Drehung des Revolverkopfs bei eingespanntem Biegeteil beliebig erfolgen.

Besonders einfach lässt sich die Hub- und Drehbewegung der Biegewerkzeuge lösen, wenn sie Keilwellen aufweisen, die in drehantreibbar im Revolverkopf gehaltenen Büchsen mit korrespondierenden Keilnuten gehalten sind, und wenn die Hubvorrichtung ein Pneumatikzylinder ist, mit dem die Keilwellen in den Büchsen verschiebbar sind. Ueber die Keilwellen können grosse Drehmomente übertragen werden, wobei die axiale Hubbewegung leicht möglich ist. Die Hubbewegung könnte allerdings auch hydraulisch oder rein mechanisch mit einer Nockenwelle oder dergleichen ausgeführt werden.

Besonders vorteilhaft sind die Biegewerkzeuge mittels Druckfedern in eine Ruhelage unter der Biegeebene vorgespannt. Damit ist sichergestellt, dass die nicht benötigten Biegewerkzeuge immer in den Revolverkopf zurückgefahren sind.

Wenn der Pneumatikzylinder jeweils nur mit dem in der Betriebsstellung stehenden Biegewerkzeug zusammenwirkt, erübrigt es sich, jedem einzelnen Biegewerkzeug eine Hubvorrichtung bzw. einen Pneumatikzylinder zuzuordnen, was infolge der Drehbarkeit des Revolverkopf Probleme mit Anschlussleitungen und dergleichen verursachen könnte.

Der Antrieb des Revolverkopfes und der einzelnen Biegewerkzeuge erfolgt über zwei separate Antriebsmotoren, die unter dem Biegetisch angeordnet sind. Damit müssen keine Getriebeteile umgeschaltet werden und es ist eine grösstmögliche Freiheit bei der Programmierung der einzelnen Bewegungsabläufe gegeben. In bestimmten Anwendungsfällen wäre es sogar denkbar, die Drehung des Revolverkopfes ebenfalls für den Biegevorgang einzusetzen.

Eine platzsparende und optimale Getriebeanordnung ergibt sich, wenn der Antrieb des Revolverkopfes über eine Hohlwelle erfolgt, in der koaxial eine Antriebswelle zum Antrieb der Biegewerkzeuge gelagert ist. Da sich die Antriebsmotoren und das Getriebe zusammen mit dem Biegetisch um die Vorschubachse drehen, sollte der Massenschwerpunkt dieser Teile möglichst nahe bei der Vorschubachse liegen. Ausserdem muss darauf geachtet werden, dass für die Drehung des Biegetisches keine zu grossen Massen beschleunigt werden müssen. Diese Kriterien werden durch die vorgeschlagene Bauweise auf optimale Weise erfüllt.

Besonders vorteilhaft ist direkt am Biegetisch auch noch eine Abschneidevorrichtung angeordnet, die zu jedem beliebigen Zeitpunkt aktiviert werden kann. Dadurch sind sehr hohe Taktzeiten bei der Serienproduktion möglich.

Weitere Einzelmerkmale und Vorteile der Erfindung sind aus der nachstehenden Beschreibung eines Ausführungsbeispiels und aus den Zeichnungen ersichtlich. Es zeigen:
Figur 1 eine perspektivische Gesamtdarstellung einer erfindungsgemässen Vorrichtung,
Figur 2 einen Querschnitt durch einen Revolverkopf mit Getriebeteilen quer zur Vorschubachse,
Figur 3 einen Querschnitt durch den Biegetisch in der Vorschubachse, und
Figuren 4 und 5 eine Draufsicht auf typische Beispiele von Biegewerkzeugen.

Wie aus Figur 1 ersichtlich ist, trägt ein Maschinenständer 1 eine Rolle 3 mit einem darauf aufgewickelten Draht 4. Diese Rolle kann beliebig ausgewechselt werden. Der Draht 4 gelangt zunächst in eine Richtvorrichtung 5, wo er gerade gerichtet wird. Der Vorschub des Drahtes erfolgt über eine Vorschubvorrichtung 2, welche den Draht in der Vorschubachse 34 in Pfeilrichtung a vorschieben, aber auch zurückschieben kann. Die Vorschubvorrichtung besteht aus Antriebsrollen, welche reibschlüssig gegen den Draht gepresst werden, wobei der zurückgelegte Weg z.B. mit einem Inkremental-Messystem gemessen werden kann. Das exakte und schlupffreie Vor- und Zurückschieben des Drahtes ist wichtig, um masshaltige Biegeteile zu erhalten.

Der Maschinenständer 1 trägt auch ein Drehfutter 6, an dem ein Biegetisch 7 unmittelbar unter der Vorschubachse 34 befestigt ist. Das Drehfutter 6 kann über einen hier nicht näher dargestellten Antriebsmotor in Pfeilrichtung b um den fest im Maschinenständer 1 eingespannten Draht 4 gedreht werden, womit ein Wechsel der Biegeebene möglich ist. Die Drehungen können dabei präzise auf ein bestimmtes Winkelmass ausgeführt werden.

In einem bestimmten Abstand zum Drehfutter 6 ist unter dem Biegetisch 7 ein Revolverkopf 8 mit mehreren Biegewerkzeugen 9 angeordnet. Der Revolverkopf kann um eine Achse 35 in Pfeilrichtung c gedreht werden, welche im rechten Winkel zur Vorschubachse 34 verläuft. Die einzelnen Biegewerkzeuge sind um ihre Achsen 36 in Pfeilrichtung d drehantreibbar. Die Distanz des Revolverkopfes zum Drehfutter 6 bzw. zum Maschinenständer 1 ist erforderlich, um auch bei Rückwärtsbiegungen einen bestimmten Freiheitsgrad zu erreichen. Eine Führung bzw. Abdeckung 10 sorgt dafür, dass der Draht immer in der Vorschubachse gehalten wird.

In Vorschubrichtung unmittelbar nach dem Revolverkopf ist eine Abschneidvorrichtung 12 unter dem Biegetisch 7 angebracht. Die Abschneidvorrichtung kann aus einer Ruheposition in die Vorschubachse bzw. in die Biegeebene verschoben werden. Dadurch wird der Vorschub eines Biegeteils während des Bearbeitungsvorgangs nicht behindert. Theoretisch wäre es aber auch denkbar, die Abschneidvorrichtung als separate Baugruppe auszubilden, welche in die Biegeebene bzw. in die Vorschubachse geschwenkt werden kann.

Sämtliche Funktionen der Maschine können über eine programmierbare Steuervorrichtung 11 angesteuert werden. Diese Steuervorrichtung ist vorzugsweise als Rechner ausgebildet, auf dem das Betriebsprogramm für die Maschine und anwenderbezogene Daten für bestimmte Biegevorgänge gespeichert sind.

Weitere Einzelheiten des Revolverkopfes 8 sind aus Figur 2 zu entnehmen. Ein Getriebegehäuse 21 ist mit Hilfe einer Halterung 26 unter dem Biegetisch 7 befestigt. Im Getriebegehäuse ist mit Hilfe von Wälzlagern 31 sowohl eine Hohlwelle 17 als auch koaxial in der Hohlwelle eine Welle 18 gelagert. Das Getriebegehäuse ist mit einem Abschlussdeckel 24 verschlossen und die beiden Wellen sind mit einer Mutter 25 relativ zum Gehäuse fixiert. Der eigentliche Revolverkopf 8 sitzt auf der Hohlwelle 17 und dreht sich zusammen mit dieser um die Achse 35.

Auf der Welle 18 ist ein Schneckenrad 20 befestigt, das über einen Antriebsmotor 15 antreibbar ist. Am oberen Ende der Welle 18 ist ein Zahnrad 23 befestigt, über welches die Biegewerkzeuge 9 drehbar sind. Im Revolverkopf 8 sind Büchsen 14 um die Achse 36 drehbar gelagert. Die Büchsen sind mit einer Aussenverzahnung 22 versehen, welche mit dem Zahnrad 23 kämmt. In den Büchsen sind die Keilwellen 18 axial verschiebbar gelagert, so dass die Biegewerkzeuge 9 drehfest mit den Büchsen verbunden sind. Die Figur 3 zeigt auf der linken Seite ein Biegewerkzeug in der Betriebsstellung und auf die Biegeebene angehoben. Alle übrigen Biegewerkzeuge befinden sich in der unteren, inaktiven Stellung und sind teilweise vom Biegetisch 7 verdeckt.

Einzelheiten der Hubvorrichtung für die Biegewerkzeuge sind aus Figur 3 ersichtlich. Jede Keilwelle 13 ist auf der Unterseite mit einer Platte 38 versehen. Eine Schraubendruckfeder 37 ist an dieser Platte bzw. am Revolverkopf 8 abgestützt und bewirkt, dass die nicht aktivierten Biegewerkzeuge in eine Ruhelage unter der Biegeebene vorgespannt sind.

Ein Pneumatikzylinder 27 ist so angeordnet, dass er jeweils mit demjenigen Biegewerkzeug 9 zusammenwirken kann, das sich in der Betriebsstellung auf der Vorschubachse 34 (Figur 1) befindet. Die Kolbenstange 29 dieses Pneumatikzylinders ist mit einem Greifer 30 versehen, der an der Platte 38 angreift und der auf diese Weise die Keilwelle 13 bzw. das dazugehörige Biegewerkzeug 9 hochschieben kann. Die Schraubendruckfeder 37 wird dabei zusammengepresst. Die Steuerung sorgt dafür, dass eine Aktivierung des Pneumatikzylinders 27 erst möglich ist, wenn der Revolverkopf 8 richtig positioniert ist.

Das untere Ende der Hohlwelle 17 ist mit dem Schneckenrad 19 verschraubt, das über einen separaten Antriebsmotor 16 antreibbar ist. Am oberen Ende der Hohlwelle 17 ist der Revolverkopf 8 angeordnet, der auf diese Weise drehbar ist.

Bei einer Drehung der Welle 18 zur Aktivierung des in der Betriebsstellung stehenden Biegewekzeuges drehen sich jeweils auch alle anderen Biegewerkzeuge im Revolverkopf mit, welche unter die Biegeebene eingefahren sind. Diese Bewegungen beeinträchtigen den Arbeitsprozess jedoch nicht. Dagegen ist auf diese Weise gewährleistet, dass für sämtliche Biegewerkzeuge im Revolverkopf die jeweilige Position immer genau bekannt ist und dass eine Positionierung in der Betriebsstellung nicht erforderlich ist.

In Figur 3 ist auch die Abschneidvorrichtung 12 nochmals stark vereinfacht dargestellt, die über einen separaten Pneumatikzylinder 28 aktivierbar ist. Die Scherenelemente der Abschneidvorrichtung sind so angeordnet, dass sie bei nicht aktiviertem Pneumatikzylinder 28 unter der Ebene des Biegetisches bleiben, damit der Vorschub des Werkstückes nicht behindert wird. Derartige Abschneidvorrichtungen sind dem Fachmann jedoch bekannt.

Figur 4 zeigt ein typisches Biegewerkzeug 9 mit einem rechtwinkligen Amboss 32 und mit Biegestiften oder Biegerollen 33. Figur 5 zeigt ein alternatives Ausführungsbeispiel eines Biegewerkzeuges, mit welchem der Draht 4 auf andere Weise gebogen werden kann. Die Biegung des Drahtes 4 wird hier nicht ausschliesslich durch das Biegewerkzeug 9 bewirkt. Die beiden Biegerollen 33 werden lediglich in eine bestimmte Position gedreht, worauf der Draht 4 in Pfeilrichtung e vorgeschoben wird. Darauf entsteht eine Biegung mit dem Radius R.

Der Revolverkopf 8 lässt sich auf diese Weise mit mehreren Biegewerkzeugen bestücken, welche sequentiell innerhalb eines Arbeitsvorganges eingesetzt werden können. Selbstverständlich sind die Biegewerkzeuge im Revolverkopf aber auch austauschbar, so dass ein Revolverkopf auf andere Biegewerkzeuge umgerüstet werden kann. Zum Austauschen der Biegewerkzeuge müssen die Keilwellen 13 nicht demontiert werden. Die Biegewerkzeuge können durch die Oeffnung im Biegetisch mit Hilfe von Schrauben mit der Keilwelle 13 verbunden werden.

Bei einem Biegevorgang werden zunächst in der Steuervorrichtung 11 die gewünschten Biegeschritte programmiert oder es wird ein bereits bestehendes Arbeitsprogramm eingelesen. Anschliessend läuft der Bearbeitungsvorgang automatisch ab, wobei jeweils bei Bedarf das benötigte Biegewerkzeug in die Betriebsposition gedreht und zum Biegen angehoben wird. Die gewünschte Biegeebene wird durch Drehen des Biegetisches 7 gewählt und die Biegerichtung ergibt sich aus der Drehrichtung und aus dem Drehwinkel der Biegewerkzeuge. Nach dem Abschluss des Biegevorgangs wird das fertige Biegestück am Draht 4 so weit vorgeschoben, bis es die Abschneidvorrichtung 12 erreicht. Dort erfogt das Abschneiden durch Ausfahren und Schliessen der Abschneidvorrichtung.

## Patentansprüche

1. Vorrichtung zum Biegen von Draht oder dergleichen mit einer Vorschubvorrichtung (2) zum Vorschieben des Drahtes auf einer linearen Vorschubachse und mit einem um die Vorschubachse drehbaren und parallel zu dieser angeordneten Biegetisch (7), gekennzeichnet durch einen unter dem Biegetisch (7) angeordneten, um eine Achse im rechten Winkel zur Vorschubachse drehbaren Revolverkopf (8), an dessen Umfangsbereich mehrere drehantreibbare Biegewerkzeuge (9) angeordnet sind, die mit dem Revolverkopf wahlweise in eine Betriebsstellung auf der Vorschubachse drehbar sind, sowie durch eine Hubvorrichtung, mit welcher jedes in der Betriebsstellung stehende Biegewerkzeug (9) aus dem Revolverkopf (8) in die durch den Biegetisch definierte Biegeebene anhebbar ist.

2. Vorrichtung nach Anspruch 1, dadurch gekennzeichnet, dass die Biegewerkzeuge Keilwellen (13) aufweisen, die in drehantreibbar im Revolverkopf (8) gehaltenen Büchsen (14) mit korrespondierenden Keilnuten gehalten sind, und dass die Hubvorrichtung ein Pneumatikzylinder ist, mit dem die Keilwellen in den Büchsen verschiebbar sind.

3. Vorrichtung nach Anspruch 2, dadurch gekennzeichnet, dass die Biegewerkzeuge mittels Druckfedern in eine Ruhelage unter der Biegeebene vorgespannt sind.

4. Vorrichtung nach Anspruch 2 oder 3, dadurch gekennzeichnet, dass der Pneumatikzylinder jeweils nur mit dem in der Betriebsstellung stehenden Biegewerkzeug zusammenwirkt.

5. Vorrichtung nach einem der Ansprüche 1 bis 4, dadurch gekennzeichnet, dass der Antrieb des Revolverkopfes (8) und der einzelnen Biegewerkzeuge (9) über zwei separate Antriebsmotoren (15, 16) erfolgt, die unter dem Biegetisch (7) angeordnet sind.

6. Vorrichtung nach Anspruch 6, dadurch gekennzeichnet, dass der Antrieb des Revolverkopfes (8) über eine Hohlwelle (17) erfolgt, in der koaxial eine Antriebswelle (18) zum Antrieb der Biegewerkzeuge (9) gelagert ist.

7. Vorrichtung nach einem der Ansprüche 1 bis 6, dadurch gekennzeichnet, dass im Revolverkopf (8) wenigstens fünf Biegewerkzeuge (9) gelagert sind.

8. Vorrichtung nach einem der Ansprüche 1 bis 7, dadurch gekennzeichnet, dass unter dem Biegetisch (7) in der Vorschubrichtung nach dem Revolverkopf (8) auf der Vorschubachse eine Abschneidevorrichtung (12) angeordnet ist, die aus einer Ruheposition unter der Biegeebene in eine Arbeitsposition in der Biegeebene verschiebbar ist.

9. Vorrichtung nach einem der Ansprüche 1 bis 8, dadurch gekennzeichnet, dass die Vorschubvorrichtung (2), der Antrieb für den Biegetisch, der Revolverkopf (8) und die Biegewerkzeuge (9) mit einer programmierbaren Steuervorrichtung (11) steuerbar sind.
